# EUROPÄISCHE PATENTANMELDUNG

(11) **EP 1 775 688 A1**
(43) Veröffentlichungstag der Anmeldung: **18.04.2007**
(21) Anmeldenummer: 05109533.9
(22) Anmeldetag: 13.10.2005
(51) Int. Cl.: G08B 25/14

(54) **Konfiguration eines Gefahrenmeldesystems**

(71) Anmelder: Siemens Schweiz AG, 8047 Zürich (CH)
(72) Erfinder: Ferrer Vilardell, Rosa Maria, 8050 Zürich (CH); Huber, Andreas, 8203 Schaffhausen (CH); Kunze, Axel, 8005 Zürich (CH)
(74) Vertreter: Berg, Peter

(57) **Zusammenfassung**

Die Erfindung beschreibt ein Verfahren zum Konfigurieren eines Gefahrenmeldesystems (GMS) bestehend aus zumindest einem zu konfigurierenden Element (HW, D, C, PMI). Erfindungsgemäss wird für ein zu konfigurierendes Element (HW, D, C, PMI) des Gefahrenmeldesystems (GMS) ein Konfigurationsablauf (KA GMS) mit mindestens zwei Konfigurationsschritten (KS1, KS2) erstellt und die Gültigkeit einer Eingabe mindestens einer Information wird bei einem Konfigurationsschritt (KS) des Konfigurationsablaufes (KA GMS) für das zu konfigurierende Elementes (HW, D, C, PMI) überprüft.

## Beschreibung

Die Erfindung betrifft ein Verfahren und eine Vorrichtung zum Konfigurieren eines Brandschutzsystems bestehend aus zumindest einem zu konfigurierenden Element.

Gefahrenmeldesysteme, wie zum Beispiel Meldesysteme für Feuer, Gas, Temperatur etc. bestehen meist aus Detektoren, die mit einer Zentrale verbunden sind. Solche Gefahrenmeldesysteme werden in öffentlichen Gebäuden, Bürogebäuden, Hotels, Industriegebäuden, Flughäfen, Bahnhöfen, Werkstätten, Schulen etc. eingesetzt. Wird ein Alarm an einem der Detektoren ausgelöst, wird die Zentrale benachrichtigt. Die Funktionen der Zentrale sind frei parametrierbar und unterstützen eine dem zu überwachenden Objekt angepasste Alarmorganisation. Solche Zentralen besitzen meist ein integriertes Bedienteil mit einer graphischen Anzeige und Schnittstellen zu Kommunikationsnetzen. Eine solche Zentrale muss vor Inbetriebnahme eingerichtet bzw. konfiguriert werden. Hierbei werden die zu verwendende Sprache, die Landesnormen und -vorschriften, die verwendeten Detektoren, die Anzahl und die Parametrisierung der Detektoren, die Eigenschaften und die Hardware der Gefahrenmeldezentrale konfiguriert bzw. angepasst.

Die Aufgabe der Erfindung ist darin zu sehen, eine möglichst einfache und kosteneffektive Möglichkeit für das Konfigurieren von Gefahrenmeldesystemen vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass für ein zu konfigurierendes Element des Gefahrenmeldesystems ein Konfigurationsablauf erstellt wird und dass bei einer Eingabe mindestens einer Information bei einem Konfigurationsschritt des Konfigurationsablaufes die Gültigkeit der Eingabe überprüft wird. Eine Information kann dabei ein Parameter, eine Adresse, eine Zahl, ein alphanumerisches Zeichen etc. darstellen. Erfindungsgemäss kann nur dann eine Eingabe mindestens einer Information bei einem nächsten Konfigurationsschritt des Konfigurationsablaufes erfolgen, wenn die Überprüfung der Gültigkeit der Eingabe der mindestens einen Information bei einem vorherigen Konfigurationsschritt positiv ist. D. h., nur wenn die Eingabe gültig bzw. plausibel ist, kann beim nächsten Konfigurationsschritt eine Eingabe mindestens einer Information erfolgen. Mit dem nächsten Konfigurationsschritt ist ein Konfigurationsschritt des zu konfigurierenden Elementes gemeint. Es muss also nicht der darauf folgende Konfigurationsschritt als nächstes konfiguriert werden. Dies kann dann interessant sein, falls nur eine Basiskonfiguration, die zum Beispiel für eine erste Inbetriebnahme des Gefahrenmeldesystems benötigt wird, konfiguriert werden soll. Es ist erfindungsgemäss vorstellbar, dass die Eingaben bei den einzelnen Konfigurationsschritten des Konfigurationsablaufes unabhängig voneinander sind. Dies bedeutet, dass eine Eingabe bei einem nächsten Konfigurationsschritt erfolgen kann, auch wenn die Überprüfung der Gültigkeit negativ ist. Als zu konfigurierende Elemente des Gefahrenmeldesystems werden die Hardware, die Detektion, die Überwachung, die Eigenschaften des Gefahrenmeldesystems etc. angesehen. Ein Konfigurationsablauf kann als Verzeichnisbaum, Tabelle, Detail-Editor etc. dargestellt werden.

Ein Vorteil des erfindungsgemässen Verfahrens besteht darin, dass schnell, einfach und kosteneffektiv ein Gefahrenmeldesystem konfiguriert werden kann.

Die Erfindung wird anhand eines in einer Figur dargestellten Ausführungsbeispiels näher erläutert. Dabei zeigen
- Figur 1: ein Beispiel für das Erstellen eines Konfigurationsablaufes,
- Figur 2: eine erfindungsgemässe Vorrichtung.

Figur 1 zeigt ein Beispiel für das Erstellen eines Konfigurationsablaufes KA GMS für ein Gefahrenmeldesystem GMS. Das Beispiel zeigt einen Verzeichnisbaum, jedoch könnte auch eine Tabelle, ein Detail-Editor etc. zur Darstellung verwendet werden. Bei den zu konfigurierenden Elementen Hardware HW, Detektion D, Überwachung C und Eigenschaften PMI des Gefahrenmeldesystems werden zur Konfiguration dieser Elemente Konfigurationsschritte KS definiert. In diesem Beispiel werden zur besseren Übersicht nur vier Konfigurationsschritte KS dargestellt. Erfindungsgemäss ist die Anzahl der Konfigurationsschritte jedoch nicht limitiert. Selbstverständlich sind erfindungsgemäss auch Unter-Konfigurationsschritte UKS, wie unter dem Konfigurationsschritt HW KS 4 vorstellbar. Ein derart erstellter und definierter Konfigurationsablauf kann Regeln zur Konfigurierung der Gefahrenmeldezentrale enthalten. Regeln können Formate, Vorschriften, Normen, Sprachen, Parameter der Detektoren etc. abdecken. Bei einer Eingabe mindestens einer Information bei einem Konfigurationsschritt wird dann die Regel bzw. die Regeln mit der Eingabe verglichen und damit die Gültigkeit für eine Konfiguration überprüft. Eine Konfiguration besteht aus eingegebenen Informationen, die die Normen, Vorschriften, Sprachen, Kundenanforderungen etc. berücksichtigen. Ist die Gültigkeit positiv, d. h. die Eingabe ist gültig und plausibel, kann eine Eingabe für den nächsten Konfigurationsschritt erfolgen. Andernfalls könnte eine Fehlermeldung angezeigt werden. Selbstverständlich ist es erfindungsgemäss möglich, dass Konfigurationsschritte übersprungen werden können.

Figur 2 zeigt eine erfindungsgemässe Vorrichtung VR mit einer Empfangseinheit E, einer Verarbeitungseinheit V und einer Sendeeinheit S. Diese Vorrichtung VR kann über eine Schnittstelle IP mit dem Gefahrenmeldesystem GMS verbunden sein. Selbstverständlich ist es erfindungsgemäss genauso möglich, dass die Vorrichtung in das Gefahrenmeldesystem integriert ist. Eine solche Vorrichtung kann aus einem Eingabegerät zum Eingeben von alphanumerischen Zeichen, einen Bildschirm zur Darstellung des Konfigurationsablaufes, der bereits erwähnten Verarbeitungseinheit V, der Empfangseinheit zum Empfangen von Informationen vom Gefahrenmeldesystem GMS oder von einer Einheit eins Kommunikationsnetzes und einer Sendeeinheit zum Senden von Informationen bestehen. Allgemein könnte als Vorrichtung VR ein Computer, ein mobiler Computer, ein Handheld, ein Mobilfunkendgerät etc. verwendet werden und im Gefahrenmeldesystem GMS integriert sein.

## Patentansprüche

1. Verfahren zum Konfigurieren eines Gefahrenmeldesystems (GMS) bestehend aus zumindest einem zu konfigurierenden Element (HW, D, C, PMI),
**dadurch gekennzeichnet,**
**dass** für ein zu konfigurierendes Element (HW, D, C, PMI) des Gefahrenmeldesystems (GMS) ein Konfigurationsablauf (KA GMS) mit mindestens zwei Konfigurationsschritten (KS1, KS2) erstellt wird und
**dass** die Gültigkeit einer Eingabe mindestens einer Information bei einem Konfigurationsschritt (KS) des Konfigurationsablaufes (KA GMS) für das zu konfigurierende Elementes (HW, D, C, PMI) überprüft wird.

2. Verfahren nach Anspruch 1,
**dadurch gekennzeichnet,**
**dass** nur dann eine Eingabe mindestens einer Information bei einem nächsten Konfigurationsschritt (KS) des Konfigurationsablaufes (KA GMS) erfolgen kann, wenn die Überprüfung der Gültigkeit der Eingabe der mindestens einen ersten Information bei einem vorherigen Konfigurationsschritt (KS) positiv ist.

3. Verfahren nach Anspruch 1,
**dadurch gekennzeichnet,**
**dass** eine Eingabe mindestens einer Information bei einem Konfigurationsschritt (KS) unabhängig von einer Eingabe mindestens einer weiteren Information bei einem nächsten Konfigurationsschritt (KS) des Konfigurationsablaufes (KA GMS) ist.

4. Verfahren nach einem der vorgehenden Ansprüche,
**dadurch gekennzeichnet,**
**dass** als zu konfigurierende Elemente des Gefahrenmeldesystems (GMS) das Hardware-Element (HW), das Detektions-Element (D), das Überwachungs-Element (C) und/oder das Eigenschaften-Element (PMI) verwendet werden.

5. Verfahren nach einem der vorgehenden Ansprüche,
**dadurch gekennzeichnet,**
**dass** als Konfigurationsablauf (KA GMS) in Form eines Verzeichnisbaumes, einer Tabelle und/oder eines Detail-Editor dargestellt wird.

6. Verfahren nach einem der vorgehenden Ansprüche,
**dadurch gekennzeichnet,**
**dass** als Information ein Parameter, eine Adresse, eine Zahl und/oder ein alphanumerisches Zeichen verwendet werden.

7. Vorrichtung (V) zum Konfigurieren eines Gefahrenmeldesystems (GMS) bestehend aus zumindest einem zu konfigurierenden Element (HW, D, C, PMI),
- mit einer Empfangseinheit (E) und einer Sendeeinheit (S) zum Durchführen der Kommunikation,
- mit einer Verarbeitungseinheit (V) zum Erstellen eines Konfigurationsablauf (KA GMS) für ein zu konfigurierendes Element (HW, D, C, PMI) des Gefahrenmeldesystems (GMS) mit mindestens zwei Konfigurationsschritten (KS1, KS2), zur Eingabe mindestens einer Information bei einem Konfigurationsschritt (KS1, KS2) und zur Überprüfung der Gültigkeit einer Eingabe mindestens einer Information bei einem Konfigurationsschritt (KS1, KS2) des Konfigurationsablaufes für das zu konfigurierendes Element (HW, D, C, PMI) .

8. Vorrichtung nach Anspruch 7,
**dadurch gekennzeichnet,**
**dass** die Vorrichtung (VR) mit dem Gefahrenmeldesystem über eine Schnittstelle verbunden ist.

9. Vorrichtung nach Anspruch 7 und 8,
**dadurch gekennzeichnet,**
**dass** als Vorrichtung (VR) ein Computer, ein mobiler Computer und/oder ein Mobilfunkendgerät vorgesehen sind.
